# EUROPÄISCHE PATENTANMELDUNG

(11) **EP 0 562 389 A1**
(43) Veröffentlichungstag der Anmeldung: **29.09.1993**
(21) Anmeldenummer: 93104023.2
(22) Anmeldetag: 12.03.1993
(51) Int. Cl.: H01H 13/70, H01H 13/14

(54) **Hubverlängerungselement für Folientastaturen**

(30) Priorität: 24.03.1992 DE 4209437
(71) Anmelder: SCHURTER GmbH, D-79346 Endingen (DE)
(72) Erfinder: Seiler, Uwe, W-7831 Wyhl (DE)
(74) Vertreter: Goy, Wolfgang, Dipl.-Phys.

(57) **Zusammenfassung**

Ein Hubverlängerungselement 1 für Folientastaturen weist einen gehäuseartigen Sockel 2 auf. In diesem ist ein Hebel 7 angeordnet, welcher einstückig an einem Torsionsstab 5 des Sockels 2 an diesem angeformt ist. Durch Nachuntendrücken eines Betätigers 11 wird über eine Druckfeder 12 eine Kraft auf den Hebel 7 aufgebaut und dieser derart verschwenkt, daß zwischen den beiden Folien 10 der gewünschte Kontakt erzeugt wird. Dabei erfährt der Torsionsstab 5 eine Drillung.

## Beschreibung

Die Erfindung betrifft ein Hubverlängerungselement für Folientastaturen mit einem gehäuseartigen Sockel, in dem ein Hebel angeordnet und dabei einstückig am Sockel angeformt ist, wobei der Hebel mittels eines Betätigers vorzugsweise unter Zwischenanordnung einer Druckfeder verschwenkbar ist und dabei mittels eines am Hebel angeordneten Schaltnockens die beiden zu schaltenden Folien kurzschließt.

Folientastaturen sind bekannt. Dabei ist zwischen zwei elektrisch leitenden Folien eine elektrisch nichtleitende Schicht angeordnet. Bei einer Druckausübung auf diese Folien im Folienschaltpunkt werden die elektrisch leitenden Folien in Kontakt miteinander gebracht und somit der entsprechende Stromkreis geschlossen. Für die Druckausübung auf die Folien werden spezielle Schalter für den Niederspannungsbereich, d.h. bis 65 V verwendet, mit denen eine Hubverlängerung erzielt wird.

Aus der DE-OS 34 18 931 ist ein Drucktastenschalter für Folientastaturen der eingangs angegebenen Art bekannt, bei dem in einem Gehäuse ein verschwenkbarer Hebel angeordnet ist, welcher einstückig mit dem Gehäuse ausgebildet ist. Der Schaltnocken des Hebels ist dabei über eine Art Zunge mit dem Gehäuse verbunden. Unter Zwischenanordnung einer Druckfeder kann der Schaltnocken mittels eines etätigungsknopfes nach unten verschwenkt werden, so daß der Schaltnocken die beiden zu schaltenden Folien kursschließt. In herstellungstechnisch günstiger Weise ist zwar der Hebel einstückig am Gehäuse angeformt, doch besitzt er eine schlechte Auslösecharakteristik.

Davon ausgehend liegt der Erfindung die **Aufgabe** zugrunde, ein Hubverlängerungselement für Folientastaturen mit einem verbesserten Hebel zu schaffen.

Als technische **Lösung** wird mit der Erfindung vorgeschlagen, daß der Sockel einen einstückig angeformten Torsionsstab aufweist, an dem im wesentlichen senkrecht dazu der Hebel einstückig angeformt ist.

Ein nach dieser technischen Lehre ausgebildetes Hubverlängerungselement für Folientastaturen hat den Vorteil, daß der Hebel durch den Torsionsstab mit dem Sockel verbunden ist, wobei das gesamte Gebilde bestehend aus dem Sockel, dem Torsionsstab sowie dem Hebel in einem einzigen Werkzeug gespritzt werden kann. Die abstehende bzw. auskragende Anordnung des Hebels am Torsionsstab ist dabei derart, daß sich bei einer Belastung des Hebels eine Drillung des Torsionsstabes ergibt. Wird der Hebel von dem Betätiger wieder entlastet, wird er aufgrund der Spannungen im Torsionsstab wieder in seine Ausgangsposition zurückgebracht und dabei der Kontakt zwischen den beiden Folien wieder unterbrochen. Der Torsionsstab mit seinem Hebel verleiht dem Hubverlängerungselement eine sehr gute Auslösecharakteristik mit hoher Reproduzierbarkeit. Insgesamt werden mit dem erfindungsgemäßen Hubverlängerungselement für Folientastaturen auf technisch einfache sowie zuverlässige Weise die Vorteile einer Folientastatur mit der Ergonomie und Taktilität eines Langhubtasters verbunden.

Eine bevorzugte Weiterbildung des Torsionsstabes schlägt vor, daß dieser mit seinen beiden Enden am Sockel festgelegt ist. Der Torsionsstab bildet somit eine Art Verbindung oder Brücke zwischen entsprechenden Sockelelementen, wobei der Torsionsstab mit seinen beiden Enden an den entsprechenden Elementen des Sockels einstückig angeformt ist, wie dies bereits zuvor beschrieben wurde. Diese Anordnung des Torsionsstabes verleiht ihm eine große Stabilität und insbesondere Reproduzierbarkeit der Bewegung des Hebels, wenn dieser mittels des Tasters belastet wird. Der Hebel ist dabei durch den Torsionsstab bzw. durch die beiden Torsionsstäbe, sofern die beidseits am Hebel angeordneten Verbindungen zum Sockel als jeweils ein Torsionsstab angesehen werden, mit dem Sockel verbunden.

Vorzugsweise ist dabei der Hebel im wesentlichen in der Mitte des Torsionsstabes an diesem angeformt. Dies führt zu gleichmäßigen Spannungsverhältnissen innerhalb des Torsionsstabes.

Eine weitere Weiterbildung des Torsionsstabes schlägt vor, daß dieser im Randbereich des Sockels angeordnet ist und daß sich der Hebel ins Innere des Sockels erstreckt. Der Torsionsstab befindet sich somit im Bereich der Seitenwand des gehäuseartigen Sockels, und zwar vorzugsweise parallel zu dieser Gehäusewand.

Eine weitere Weiterbildung des Torsionsstabes schlägt schließlich vor, daß dieser einen im wesentlichen runden Querschnitt aufweist. Selbstverständlich ist es aber auch denkbar, daß der Torsionsstab einen unrunden Querschnitt aufweist, beispielsweise einen ovalen oder einen quadratischen oder rechteckigen Querschnitt.

In einer bevorzugten Weiterbildung wird vorgeschlagen, daß der Sockel und der Hebel durch ein einstückiges Kunststoffspritzgußteil gebildet sind. Der Sockel und der Hebel lassen sich somit auf überaus technisch einfacher Weise mittels eines einzigen Spritzvorganges schaffen.

In einer weiteren Weiterbildung wird vorgeschlagen, daß der Hebel im wesentlichen starr ausgebildet und im Anformbereich am Sockel verschwenkbar ist. Der Hebel ist somit ein steifes Gebilde, der lediglich in dem Bereich, wo er am Sockel angeformt ist, beweglich angeordnet ist.

Stattdessen ist es aber auch alternativ denkbar, daß der Hebel (eventuell zusätzlich zur Verschwenkbarkeit im Anformbereich am Sockel) flexibel ausgebildet ist.

Eine Weiterbildung des Hebels schlägt vor, daß dieser in der Grundstellung des Hubverlängerungselements eine von den Folien weggerichtete Vorspannung aufweist. Dies gewährleistet in der Grundstellung des Hubverlängerungselements eine sichere Unterbrechung der Schaltfolien.

Eine weitere Weiterbildung des Hebels schlägt vor, daß dieser an seinem freien Ende einen Aufnahmezapfen für eine wendelförmige Druckfeder aufweist, auf der wiederum der Betätiger abgestützt ist. Dies stellt eine einfache technische Möglichkeit dar, um die Druckfeder zwischen dem Betätiger und dem Hebel anzuordnen, wobei insbesondere eine sichere Führung gewährleistet ist.

Eine weitere Weiterbildung der Erfindung schlägt vor, daß der Schaltnocken im Bereich zwischen dem Anformbereich des Hebels am Sockel und dem Angriffsbereich des Betätigers am Hebel angeordnet ist. Vorzugsweise hat der Angriffsbereich des Betätigers am Hebel einen größeren Abstand zur Achse des Torsionsstabes als Drehpunkt des Hebels als der Schaltnocken. Entsprechend der Position des Schaltnockens am Hebel ergeben sich ganz bestimmte Hebelverhältnisse und damit eine dem Verhältnis der beiden Hebellängen entsprechende Kraftuntersetzung. Dadurch ist eine Anpassung an bestimmte Anwendungsfälle möglich.

Eine weitere Weiterbildung schlägt vor, daß die Druckfeder derart dimensioniert ist, daß die zu schaltenden Folien kurzgeschlossen werden, bevor der Betätiger die untere Endstellung erreicht. Dadurch erhält man einen entsprechenden Nachlauf des Hubverlängerungselements, welcher die Ergonomie und Taktilität verbessert.

Weiterhin wird in einer Weiterbildung vorgeschlagen, daß eine Rückstellfeder für den Hebel vorgesehen ist. Diese Rückstellfeder, die sich im übrigen zwischen dem Hebel und dem Sockel abstützt, sorgt dafür, daß nach der Entlastung des Betätigers der Hebel wieder in seine Ausgangsposition zurückkehrt und unterstützt dabei die Rückstelltendenz, die durch das Verschwenken des Hebels ohnehin aufgebaut wird.

Schließlich wird in einer Weiterbildung vorgeschlagen, daß der Betätiger eine Aufnahme, insbesondere Kreuzaufnahme für eine Tastkappe aufweist. Die Aufnahme bietet den Vorteil, daß unterschiedliche Tastkappen je nach Bedarf adaptiert werden können.

Ein Ausführungsbeispiel eines erfindungsgemäßen Hubverlängerungselements für Folientastaturen wird nachfolgend anhand der Zeichnungen beschrieben. In diesen zeigt:
- Fig. 1: eine Draufsicht auf das Hubverlängerungselement;
- Fig. 2: einen Schnitt entlang der Linie II-II in Fig. 1;
- Fig. 3: eine Darstellung entsprechend der in Fig. 2, jedoch nur mit dem Sockel mit dem daran am Torsionsstab angeformten Hebel, jedoch ohne den Betätiger sowie ohne Druckfeder;
- Fig. 4: das Hubverlängerungselement, wie es in Fig. 2 dargestellt ist, jedoch in der niedergedrückten Position.

Das Hubverlängerungselement 1 in der Art eines Schalters oder Tasters für Folientastaturen weist einen gehäuseartigen Sockel 2 auf, wie er alleine in Fig. 3 dargestellt ist. Dieser Sockel 2 besitzt unterseitig einen Zapfen 3, mittels welchem er auf einer Trägerplatte 4 durch Vernieten befestigt ist, wie dies in den Fig. 2 und 4 erkennbar ist.

Der Sockel 2 weist weiterhin im Bereich der einen Seite einen Torsionsstab 5 mit einem runden Querschnitt auf. Wie in Fig. 1 zu erkennen ist, weist zu diesem Zweck der Sockel 2 zwei Fortsätze 6 auf, die durch den Torsionsstab 5 miteinander verbunden sind. In der Mitte des Torsionsstabes 5 ist ein Hebel 7 angeordnet, welcher ins Innere des gehäuseartigen Sockels 2 ragt. Dieser Hebel 7 weist unterseitig etwa in der Mitte einen Schaltnocken 8 sowie oberseitig im Bereich des freien Endes einen Aufnahmezapfen 9 auf.

Der beschriebene Sockel 2 insbesondere mit dem Torsionsstab 5 und dem Hebel 7 stellt ein einstückiges Kunststoffspritzteil dar, d.h. der Sockel 2, wie er in Fig. 3 dargestellt ist, ist durch einen einzigen Spritzvorgang hergestellt.

Im montierten Zustand ist der Sockel 2 in der beschriebenen Weise auf der Trägerplatte 4 befestigt, wobei auf dieser Trägerplatte 4 die beiden Folien 10 aus elektrisch leitendem Material unter Zwischenanordnung einer nichtleitenden Schicht aufliegt. Innerhalb des Sockels 2 befindet sich noch ein Betätiger 11. Dieser ist dabei auf einer wendelförmigen Druckfeder 12 abgestützt, die wiederum auf dem Aufnahmezapfen 9 des Hebels 7 aufgesteckt ist. Die Bewegung des Betätigers 11 ist durch eine Nase 13 des Sockels 2 begrenzt. In einer Aufnahme 14 des Betätigers 11 ist eine Tastkappe 15 auswechselbar festgelegt.

Das Hubverlängerungselement 1 funktioniert wie folgt:
Die Grundstellung des Hubverlängerungselements 1 ist in Fig. 2 dargestellt. Dabei ist erkennbar, daß sich der Betätiger 11 mit seiner Tastkappe 15 aufgrund der Wirkung der Druckfeder 12 in seiner oberen Position befindet. In dieser befindet sich der Hebel 7 in einer waagerechten Position, in der die beiden Folien 10 nicht kurzgeschlossen sind. Fig. 3 läßt dabei erkennen, daß sich der Hebel 7 in einer von den Folien 10 weggerichteten Vorspannung befindet. Entfernt man nämlich den Betätiger 11, schwenkt der Hebel 7 noch ein Stückchen nach oben, was in Fig. 3 durch die beiden strichpunktierten Linien angedeutet ist.

Soll ein Kontakt ausgelöst werden, wird der Betätiger 11 über die Tastkappe 15 nach unten gedrückt. Diese Situation ist in Fig. 4 dargestellt. Beim Nachuntendrücken des Betätigers 11 wird die Druckfeder 12 komprimiert und gibt dabei die Kraft auf den Hebel 7 weiter. Dieser dreht sich um die Achse A des Torsionsstabes 5, welcher eine Drillung erfährt, und der Schaltnocken 8 senkt sich. Die beiden Folien 10 werden kurzgeschlossen und somit der gewünschte Kontakt ausgelöst. Beim Loslassen des Betätigers 11 erfolgt eine Rückstellung des Hebels 7 durch die im Torsionsstab 5 aufgebaute Spannung und somit eine Unterbrechung des Kontaktes in den beiden Folien 10. Der Betätiger 11 wird dabei durch die Druckfeder 12 in der oberen Endstellung gehalten. Um in diesem Zustand eine sichere Unterbrechung der Folien 10 zu gewährleisten, wird der Hebel 7 im eingebauten Zustand in der beschriebenen Weise unter einer geringen Vorspannung gehalten. Um einen genügend großen Nachlauf zu erhalten, ist die Druckfeder 12 so dimensioniert, daß die Folien 10 kurzgeschlossen werden, bevor der Betätiger 11 die untere Endstellung erreicht.

Das erfindungsgemäße Hubverlängerungselement 1 zeichnet sich durch seine konstruktive Einfachheit aus. Es sind nur drei Teile notwendig, nämlich der Sockel 2, der Betätiger 11 sowie die Druckfeder 12, wobei der Sockel 2 mit seinem Torsionsstab 5 und seinem Hebel 7 ein einstückiges Spritzteil bildet. Daraus resultiert ein geringer Montageaufwand sowie minimale Montagetoleranzen. Insgesamt werden mit dem erfindungsgemäßen Hubverlängerungselement 1 die Vorteile einer Folientastatur mit der Ergonomie und Taktilität eines Langhubtasters verbunden.

### Bezugszeichenliste

- 1: Hubverlängerungselement
- 2: Sockel
- 3: Zapfen
- 4: Trägerplatte
- 5: Torsionsstab
- 6: Fortsatz
- 7: Hebel
- 8: Schaltnocken
- 9: Aufnahmezapfen
- 10: Folie
- 11: Betätiger
- 12: Druckfeder
- 13: Nase
- 14: Aufnahme
- 15: Tastkappe
- A: Achse

## Patentansprüche

1. Hubverlängerungselement (1) für Folientastaturen
mit einem gehäuseartigen Sockel (2), in dem ein Hebel (7) angeordnet und dabei einstückig am Sockel (2) angeformt ist, wobei der Hebel (7) mittels eines Betätigers (11) vorzugsweise unter Zwischenanordnung einer Druckfeder (12) verschwenkbar ist und dabei mittels eines am Hebel (7) angeordneten Schaltnockens (8) die beiden zu schaltenden Folien (10) kurzschließt,
**dadurch gekennzeichnet,**
daß der Sockel (2) einen einstückig angeformten Torsionsstab (5) aufweist, an dem im wesentlichen senkrecht dazu der Hebel (7) einstückig angeformt ist.

2. Hubverlängerungselement nach Anspruch 1, dadurch gekennzeichnet, daß der Torsionsstab (5) mit seinen beiden Enden am Sockel (2) festgelegt ist.

3. Hubverlängerungselement nach Anspruch 2, dadurch gekennzeichnet, daß der Hebel (7) im wesentlichen in der Mitte des Torsionsstabes (5) an diesem angeformt ist.

4. Hubverlängerungselement nach einem der Ansprüche 1 bis 3, dadurch gekennzeichnet, daß der Torsionsstab (5) im Randbereich des Sockels (2) angeordnet ist und sich der Hebel (7) ins Innere des Sockels (2) erstreckt.

5. Hubverlängerungselement nach einem der Ansprüche 1 bis 4, dadurch gekennzeichnet, daß der Torsionsstab (5) einen im wesentlichen runden Querschnitt aufweist.

6. Hubverlängerungselemen nach einem der Ansprüche 1 bis 5, dadurch gekennzeichnet, daß der Sockel (2) und der Hebel (7) durch ein einstückiges Kunststoffspritzgußteil gebildet sind.

7. Hubverlängerungselement nach einem der Ansprüche 1 bis 6, dadurch gekennzeichnet, daß der Hebel (7) im wesentlichen starr ausgebildet und im Anformbereich am Sockel (2) verschwenkbar ist.

8. Hubverlängerungselement nach einem der Ansprüche 1 bis 6, dadurch gekennzeichnet, daß der Hebel (7) flexibel ausgebildet ist.

9. Hubverlängerungselement nach einem der Ansprüche 1 bis 8, dadurch gekennzeichnet, daß der Hebel (7) in der Grundstellung des Hubverlängerungselements (1) eine von den Folien (10) weggerichtete Vorspannung aufweist.

10. Hubverlängerungselement nach einem der Ansprüche 1 bis 9, dadurch gekennzeichnet, daß der Hebel (7) an seinem freien Ende einen Aufnahmezapfen (9) für eine wendelförmige Druckfeder (12) aufweist, auf der wiederum der Betätiger (11) abgestützt ist.

11. Hubverlängerungselement nach einem der Ansprüche 1 bis 10, dadurch gekennzeichnet, daß der Schaltnocken (8) im Bereich zwischen dem Anformbereich des Hebels (7) am Sockel (2) und dem Angriffsbereich des Betätigers (11) am Hebel (7) angeordnet ist.

12. Hubverlängerungselement nach Anspruch 11, dadurch gekennzeichnet, daß der Angriffsbereich des Betätigers (11) am Hebel (7) einen größeren Abstand zur Achse des Torsionsstabes (5) als Drehpunkt des Hebels (7) hat als der Schaltnocken (8).

13. Hubverlängerungselement nach einem der Ansprüche 1 bis 12, dadurch gekennzeichnet, daß die Druckfeder (12) derart dimensioniert ist, daß die zu schaltenden Folien (10) kurzgeschlossen werden, bevor der Betätiger (11) die untere Endstellung erreicht.

14. Hubverlängerungselement nach einem der Ansprüche 1 bis 13, dadurch gekennzeichnet, daß eine Rückstellfeder für den Hebel (7) vorgesehen ist.

15. Hubverlängerungselement nach einem der Ansprüche 1 bis 14, dadurch gekennzeichnet, daß der Betätiger (11) eine Aufnahme (14), insbesondere Kreuzaufnahme für eine Tastkappe (15) aufweist.
